# DEMANDE DE BREVET EUROPEEN

(11) **EP 1 712 290 A1**
(43) Date de publication de la demande: **18.10.2006**
(21) Numéro de dépôt: 05425217.6
(22) Date de dépôt: 13.04.2005
(51) Int. Cl.: B05B 1/16

(54) **Gicleur à double fonction**

(71) Demandeur: I.M.P.A. F.LLI Togno S.r.l., 28924 Verbania Fondotoce (VB) (IT)
(72) Inventeur: Togno, Franco, 28881 Casale Corte Cerro (VB) (IT)
(74) Mandataire: Spera, Maria Caterina

(57) **Abrégé**

Le gicleur à double fonction (2) pour appareils ou installations sanitaires, comprend des trous (32) pour jets à pluie et un corps rotatif (14) sous la poussée de l'eau sous pression pour réaliser au moins un jet d'eau rotatif, et il a aussi, connecté et en rotation avec le pivot (13) du corps rotatif, un dispositif mécanique (22) de récolte de la poussée dynamique de l'eau sous pression; en outre il a un sélecteur (16) de détournement de l'écoulement d'eau interposé entre la chambre d'action dudit dispositif mécanique rotatif (22) et la chambre différente (31) en amont dudit corps rotatif (14) de le gicleur; le détournement de l'écoulement d'eau pouvant être sélectionné de l'extérieur (19) et adressant ledit écoulement détourné vers une chambre différente de celle dudit corps rotatif sur laquelle donnent les trous (32) pour les jets à pluie.

## Description

L'invention concerne: un gicleur à double fonction, c'est-à-dire un dispositif de distribution de l'eau dans les installations sanitaires pour douche ou similaires dans lesquelles la distribution peut avoir lieu au gré de l'utilisateur de deux façons différentes, pour le bien-être et la jouissance les meilleurs de l'action de l'eau sur le corps de l'utilisateur lui-même.

L'art antérieur comprend des gicleurs à jet simple ou multiple orientables par rapport à la paroi ou au support sur lequel elles sont logées, pour diriger le ou les jets générés sur le corps de l'utilisateur. Dans l'art antérieur ces gicleurs sont éventuellement pourvues d'un dispositif interne pour la pulsation du jet lui-même de façon à agir sur le corps de l'utilisateur d'une façon intermittente et à améliorer le bien-être atteint.

En tout cas, lesdites gicleurs sont à positionnement fixe sur son propre support de sorte que l'utilisateur en règle la position avant ou pendant l'usage, mais toujours d'une façon stable et qui ne se modifie pas sans son intervention. En outre, lesdites gicleurs sont placées sur un corps sphérique qui pour un fonctionnement acceptable doit être prévu pour éviter le dépôt de calcaire, autrement après quelques modifications le corps sphérique ne peut plus être réglé à discrétion.

Dans l'art antérieur on connaît des gicleurs pourvues d'un orifice rotatif dans lequel le corps de le gicleur a une conformation du parcours interne de l'eau à hélice ou aussi désaxé par rapport au palier sur lequel ledit corps est assemblé. Le mouvement de rotation est créé par la réaction à la poussée de l'eau sous pression sur les parois dudit corps et par le désaxage desdites parois par rapport à l'axe du palier sur lequel le corps est logé.

Le jet généré par l'un desdites gicleurs est toujours du type mobile et rotatif, c'est-à-dire que l'utilisateur ne peut intervenir qu'en arrêtant l'alimentation d'eau sous pression; la fonction réalisée est donc limitée à la rotation du jet et pour son bon fonctionnement la construction du palier de support doit avoir une précision suffisante, de façon à générer un coût non négligeable pour le palier lui-même.

D'autre part, pour un usage pratique et sûr, les dispositifs dans le domaine sanitaire doivent être faciles à construire, et en même temps robustes et bon marché, et ils doivent avoir aussi une sécurité de fonctionnement même après de longues périodes d'usage avec de l'eau calcaire sans d'entretien particulier.

Cet art antérieur est susceptible d'améliorations importantes à l'égard de la possibilité de réaliser un gicleur qui dépasse lesdits inconvénients; qui permet en outre à l'utilisateur de choisir parmi différentes façons d'utiliser le jet d'eau sortant de le gicleur.

De ce qui précède dérive la nécessité de résoudre le problème technique de trouver une conformation de le gicleur permettant un actionnement facile de la part de l'utilisateur et permettant de pouvoir être réglé pour les différentes modes de distribution de l'eau aussi pendant le fonctionnement.

Un autre but de la présente invention est de réaliser un gicleur ayant un jet d'eau rotatif sous l'action de la pression de l'eau pourvue d'un mode d'actionnement simple et efficace.

Sans oublier que la présente invention a le but de réaliser un appui rotatif du corps de le gicleur ayant un coût contenu, mais qui est en tout cas facile à assembler et sûr dans le fonctionnement, même prolongé, en conditions d'entretient insuffisant ou nul.

L'invention résout ledit problème technique adoptant: un gicleur pour appareils ou installations sanitaires, comprenant un corps rotatif sous la poussée de l'eau sous pression pour réaliser au moins un jet d'eau rotatif, caractériser en ce qu'il a, connecté et en rotation avec le pivot du corps rotatif, un dispositif mécanique de récolte de la poussée dynamique de l'eau sous pression; en outre il a un sélecteur de détournement de l'écoulement d'eau interposé entre la chambre d'action dudit dispositif mécanique rotatif et la chambre différente en amont dudit corps rotatif de le gicleur; le détournement de l'écoulement d'eau pouvant être sélectionné de l'extérieur et adressant ledit écoulement détourné envers une chambre différente de celle dudit corps rotatif sur laquelle donnent des trous pour jets à pluie.

D'autres caractéristiques avantageuses selon la présente invention sont décrites dans les revendications dépendantes.

Une façon d'implémenter l'invention est montrée, à pur titre d'exemple, dans la planche à dessin en annexe dans laquelle: la Figure 1 est la vue schématique en section de le gicleur à double fonction selon la présente invention; la Figure 2 est la vue schématique en plan de le gicleur de la Figure précédente.

En Figure 1 on peut voir la chemise externe 1 de le gicleur à double fonction 2; la chemise a une paire d'embouts 3 pour la tuyauterie de la ligne d'eau sous pression et un secteur externe fileté 4 pour le serrage dans le logement 5 de la paroi 6; pour simplicité on n'a pas montré la tuyauterie et l'écrou de serrage à la paroi 6. La chemise 1 a une chambre cylindrique 7 à laquelle la conduite 8 provenant desdits embouts 3 est connectée; le stator 9 cylindrique de le gicleur 2 est logé dans ladite chambre, serré à la chemise 1 par la bride annulaire 10 couplée de l'extérieur par filetage à la tête 11 de la chemise sur ladite paroi 6. Un anneau d'étanchéité 12 est interposé dans le contact à l'intérieur de la chemise entre le stator 9 et la chambre 7 pour éviter la fuite d'eau sous pression à l'extérieur du stator.

Le pivot 13 du corps rotatif 14 de le gicleur à deux fonctions est couplé en rotation, par le moyen du moyeu 15 du sélecteur de la fonction 16, à un diaphragme 17 présent au centre dudit stator; dans le diaphragme il y a un trou 18 qui, tournant ledit sélecteur par les oreilles 19, peut être mis en connexion hydraulique avec un trou axial 20 présent dans ledit sélecteur 16. Un autre anneau d'étanchéité 21 garantit le passage dé l'eau sous pression entre lesdits deux trous.

Le pivot 13 est aussi rigidement couplé à une roue 22, logée dans la chambre en amont dudit diaphragme, fermée à son tour par un couvercle 23 avec un piquet 24, sur lequel le moyeu 25 de la roue est guidé; l'extrémité du pivot 13 du corps rotatif 14 est pourvue d'une pointe conique 26 contre l'extrémité dudit piquet 24; d'une manière analogue la butée axiale 27 est pourvue d'une étroite saillie annulaire du moyeu 25 en contact avec le couvercle 23.

Ladite conduite 8 est en connexion hydraulique avec la chambre de la roue 22 par le moyen d'au moins un trou avec direction inclinée 29, présent dans le couvercle 23, pour projeter l'eau sous pression sur les extrémités des aubes de ladite roue 22.

Le corps de le gicleur rotative 14 a aussi des rainures axiales 30 de guidage de l'eau sous pression sortant dudit trou 20 et présente en amont de l'interstice 31 entre ledit corps rotatif 14 et ledit sélecteur 16. Le sélecteur 16 est aussi pourvu de trous axiaux 32 d'aspersion de l'eau quand le sélecteur est tourné et pas dans la condition d'alignement des trous 18 sur le diaphragme 20 dans le sélecteur lui-même. Enfin, l'anneau de serrage axial 33 appliqué sur le moyeu 15 du sélecteur, mais du coté opposé au diaphragme, pourvoit à garantir l'étanchéité de l'anneau 21, entre le sélecteur 16 et le diaphragme 17.

Le fonctionnement de le gicleur à double fonction a lieu de la façon suivante. L'eau sous pression vient de la tuyauterie et elle parvient à la conduite 8 par le moyen des embouts 3. Le couvercle 23, qui sépare la conduite de la chambre de la roue 22, étant pourvu d'au moins un trou incliné 29, projette l'eau sur les aubes de ladite roue la mettant en rotation. Le pivot 13 du corps 14 de le gicleur rotative tourne avec la roue et il entraîne en rotation les rainures axiales 30; l'eau, après avoir agi sur les aubes, sort du trou 18 du diaphragme 17 et elle alimente le sélecteur 16.

Selon la position du sélecteur 16, et en particulier selon la connexion hydraulique qui s'est établie entre ledit trou 18 et le trou axial 20 dans le sélecteur, l'eau est poussée en sortie des trous 32 ou de l'interstice 31 et des rainures axiales 30 due à la présence ou absence de ladite connexion hydraulique. En l'absence de la connexion hydraulique l'eau se détend dans la chambre adossée au sélecteur 16 et elle est aspergée à travers les trous 32 avec un soi-disant jet à pluie; tandis que en présence de la connexion hydraulique l'eau est poussée dans l'interstice 32 et elle réalise les jets rotatifs sortant des rainures axiales 30 qui tournent justement à cause de la rotation de ladite roue 22.

Les mouvements axiaux des parties rotatives sont arrêtés vers le couvercle 23 par le contact de la pointe conique 26 sur l'extrémité du piquet 24 dudit couvercle ou, selon les jeux d'assemblage, par le contact de la butée axiale 27 avec son étroite saillie annulaire sur ledit couvercle. La rotation est quand-même garantie aussi avec le sélecteur 16 déplacé par ladite connexion hydraulique entre les trous.

Les avantages obtenus par cette invention sont: le gicleur rotative a la double fonction de distribuer l'eau sanitaire de la façon usuelle à pluie et de la nouvelle façon à jets rotatifs; la modification d'un mode de fonctionnement à l'autre peut aisément avoir lieu pendant l'usage; la rotation du corps 14 de le gicleur a lieu aussi pendant la phase de jet à pluie, de façon à éviter les incrustations dans les surfaces mutuellement glissantes et à en garantir toujours le fonctionnement aussi en l'absence d'un quand bien même moindre entretien; l'assemblage des parties est extrêmement simplifié et il n'y a pas de paliers à roulement, facilement incrustables dans l'usage avec des eaux calcaires.

Dans l'implémentation pratique les matériaux, les dimensions, les détails exécutifs pourront être différents des détails indiqués, mais techniquement équivalents à ceux-ci, sans pourtant sortir du domaine juridique de la présente invention.

## Revendications

1. Gicleur pour appareils ou installations sanitaires, comprenant un corps rotatif (14) sous la poussée de l'eau sous pression pour réaliser au moins un jet d'eau rotatif, **caractérisée en ce qu'**il a, connecté et en rotation avec le pivot (13) du corps rotatif, un dispositif mécanique (22) de récolte de la poussée dynamique de l'eau sous pression; en outre il a un sélecteur (16, 18, 20, 21) de détournement de l'écoulement d'eau interposé entre la chambre (7) d'action dudit dispositif mécanique rotatif et la chambre différente (31) en amont dudit corps rotatif (14) de le gicleur; le détournement de l'écoulement d'eau pouvant être sélectionné de l'extérieur (19) et adressant ledit écoulement détourné vers une chambre différente de celle dudit corps rotatif sur laquelle donnent des trous (32) pour jets à pluie.

2. Gicleur selon la revendication précédente 1, **caractérisée en ce qu'**il a ledit dispositif mécanique rotatif constitué par une roue (22) à aubes séparée de la conduite (8) de l'eau sous pression avec une paroi (23) ayant des trous inclinés (29) par rapport à l'axe de rotation.

3. Gicleur selon la revendication précédente 1, **caractérisée en ce qu'**il a ledit sélecteur (16) coaxial et réglable par rotation sur le même axe du pivot (13) dudit corps rotatif (14).

4. Gicleur selon la revendication précédente 1, **caractérisée en ce qu'**il a ledit corps rotatif (14) pourvu d'au moins une rainure axiale (30) pour réaliser le jet rotatif.

5. Gicleur selon la revendication précédente 1, **caractérisée en ce qu'**il a ledit sélecteur (16) pourvu d'un trou (20) apparaîssant pour réaliser la connexion hydraulique avec un trou (18) qui peut être aligné avec celui qui est placé en un diaphragme statique (17) de séparation entre les chambres dudit dispositif mécanique rotatif et dudit corps rotatif de le gicleur.

6. Gicleur selon la revendication précédente 5, **caractérisée en ce qu'**il a entre les trous au moins un anneau d'étanchéité (21) de l'eau sous pression.

7. Gicleur selon l'une des revendications précédentes 1 ou 3, **caractérisée en ce qu'**il a ledit sélecteur (16) pourvu d'aubes (19) actionnables de l'extérieur pour régler la position.

8. Gicleur selon la revendication précédente 1, **caractérisée en ce qu'**il a, pour constituer lesdits trous pour les jets à pluie, des trous (32) réalisés en direction parallèle à la direction axiale sur le sélecteur (16) lui-même.

9. Gicleur selon la revendication précédente 1, **caractérisée en ce qu'**il a ledit pivot (13) du corps rotatif (14) pourvu d'extrémités à pointe conique (26) en contact dans une butée axiale (24) du logement.

10. Gicleur selon la revendication précédente 2, **caractérisée en ce qu'**il a le moyeu (25) de la roue (22) pourvu d'un épaulement axial avec une étroite saillie annulaire (27) en contact avec une butée axiale du logement.
